# EUROPÄISCHE PATENTSCHRIFT

(11) **EP 0 331 886 B1**
(45) Veröffentlichungstag und Bekanntmachung des Hinweises auf die Patenterteilung: **03.06.1992**
(21) Anmeldenummer: 89101026.6
(22) Anmeldetag: 21.01.1989
(51) Int. Cl.: A63C 9/085

(54) **Vorderbacken für Sicherheitsskibindung**
Front piece for a safety ski binding
Butée avant pour une fixation de sécurité de ski

(30) Priorität: 10.03.1988 AT 650/88
(43) Veröffentlichungstag der Anmeldung: 13.09.1989
(73) Patentinhaber: HTM Sport- und Freizeitgeräte Gesellschaft m.b.H., A-2320 Schwechat (AT)
(72) Erfinder: Mühlberger, Reinhard, CH-2344 Maria Enzersdorf (CH); Janisch, Andreas, A-2412 Tribuswinkel (AT); Himmetsberger, Alois, A-1110 Wien (AT); Zotter, Johann, A-1040 Wien (AT); Wladar, Helmut, A-1110 Wien (AT); Würthner, Hubert, D-2410 Hainburg (DE)
(74) Vertreter: Szász, Tibor, Dipl.-Ing.

(56) Entgegenhaltungen:
- FR-A- 2 421 643
- FR-A- 2 487 209

## Beschreibung

Die Erfindung bezieht sich auf einen Vorderbacken gemäß dem Oberbegriff des Anspruches 1.

Ein derartiger Vorderbacken ist in der AT-PS 361347 in mehreren Ausführungsbeispielen beschrieben. Bei den Ausführungen nach den Fig.1 - 6 erfolgt die Zentrierung des Bolzens in der Fahrstellung durch eine elastische Masse, welche den Bolzen ringförmig umgibt und welche von einem skifesten Bauteil festgehalten wird. So kann z.B. der aus Fig. 6 ersichtliche Ring auf den Bolzen und dadurch auf den Sohlenhalter eine gewisse elastische Haltefunktion zwar ausüben, ein formschlüssiges Festhalten des Bolzens und somit des Sohlenhalters ist jedoch auf diese Weise nicht möglich. Diese Konstruktion hat daher den Nachteil, daß auch während der Fahrt, wenn also der den Sohlenhalter tragende Bolzen unverrückbar festgehalten werden soll, eine Verschwenkung des Bolzens und damit des Sohlenhalters möglich ist.

Bei den Ausführungen nach den Fig. 7 - 15 hingegen erfolgt das Festhalten des Bolzens durch Steuerkurven, welche auf Ansätzen der beiden Winkelhebel angeordnet sind. Bei einem Rückwärtsdrehsturz ist eine Freigabe des Bolzens daher erst dann möglich, wenn einer der Winkelhebel durch den Skischuh des Skiläufers bereits in einem bestimmten Winkel verschwenkt worden ist. Dadurch tritt aber eine Verminderung der Reibung zwischen dem Sohlenhalter und dem Skischuh mit Verzögerung ein.

Die Erfindung stellt sich die Aufgabe, die Nachteile der bekannten Ausführungen zu beseitigen und einen Vorderbacken zu schaffen, der schon zu Beginn eines Rückwärtsdrehsturzes des Skiläufers den Sohlenhalter, der in der Fahrstellung verriegelt ist, anhebt und dadurch die Reibung zwischen Sohlenhalter und Schuhsohle unverzüglich vermindert.

Ausgehend von einem Vorderbacken gemäß dem Oberbegriff des Anspruches 1 wird diese Aufgabe erfindungsgemäß durch die Maßnahme des kennzeichnenden Teiles dieses Anspruches gelöst. Stürzt während der Fahrt der Skiläufer nach rückwärts, so wird der Sohlenhalter angehoben und dadurch der Bolzen entriegelt. Findet auch ein Rückwärtsdrehsturz statt, so kann sich der Sohlenhalter unverzüglich seitlich verschwenken, so daß eine reibungsarme Freigabe der Schuhsohle gewährleistet wird.

Für die konkrete bauliche Ausgestaltung dieses Vorderbackens bieten sich vor allem zwei Lösungen an. Von diesen ist die im Anspruch 2 gekennzeichnete besonders einfach, da das schon ausgesparte Langloch in seinem mittleren Bereich zylindrisch verbreitert und dem bereits vorhandenen Bolzen angepaßt werden muß. Durch die an den Schaft anschließende konische Verjüngung wird einerseits das Schwenkvermögen des Schraubenbolzens vergrößert und anderseits die Zentrierung desselben bei der Rückstellung erleichtert.

Durch den Gegenstand des Anspruches 3 wird eine kompakte Bauhöhe des Vorderbackens gewährleistet.

Die im Anspruch 4 angegebenen Maßnahmen ermöglichen, daß der Sohlenhalter bei einem Rückwärtsdrehsturz des Skiläufers nicht nur seitlich verschwenkt, sondern an seinem hinteren Ende zusätzlich angehoben werden kann.

In der Praxis hat es sich als vorteilhaft erwiesen, wenn man die Zentrierung des unteren Bolzenendes in der Fahrstellung und die Führung des unteren Bolzenendes bei einem Drehsturz des Skiläufers nach rückwärts in zwei verschiedene Ebenen verlegt, wie dies im Anspruch 5 angegeben ist. Durch diese Maßnahme wird es möglich, die für die Führung und die Zentrierung maßgeblichen Flächen so groß auszubilden, daß ein Ausschlagen derselben durch den Bolzen zuverlässig verhindert wird.

Durch die Merkmale des Anspruches 6 wird eine verbesserte Zentrierung gewährleistet.

Durch den Gegenstand des Anspruches 7 werden bei einem Rückwärtssturz des Skiläufers der Weg und die Lage des Bolzens definiert.

Durch die Merkmale des Anspruches 8 wird eine kugelgelenkartige, jedoch gegen axiale Verschiebung gesicherte Lagerung des Kopfes des Schraubenbolzens herbeigeführt.

In der Zeichnung sind zwei beispielsweise Ausführungsformen des Erfindungsgegenstandes dargestellt. Fig. 1 ist ein vertikaler Längsmittelschnitt durch die erste Ausführung und Fig. 2 ein Teilschnitt nach der Linie II - II in Fig. 1. Fig. 2a ist ein Detail aus Fig. 2 in vergrößertem Maßstab und Fig. 2b ein Schnitt entlang der Linie IIb - IIb in Fig. 2a. Fig. 3 ist ein Schnitt nach der Linie III - III in Fig. 1. Die Fig. 4 und 5 entsprechen der Fig. 2 bzw. 3, wobei jedoch die verschwenkte Lage des Sohlenhalters wiedergegeben ist. Fig. 6 ist ein vertikaler Längsmittelschnitt durch die zweite Ausführung und Fig. 7 ein Teilschnitt nach der Linie VII - VII in Fig. 6 in vergrößertem Maßstab. In Fig. 8 ist ein Schnitt nach der Linie VIII - VIII in Fig. 6 dargestellt. Fig. 9 entspricht der Fig. 7, wobei sich jedoch der Sohlenhalter in einer verschwenkten Lage befindet.

Der in den Fig. 1 - 5 dargestellte Vorderbacken ist in seiner Gesamtheit mit 101 bezeichnet. Er besitzt ein Gehäuse 102, an dem ein im vertikalen Längsmittelschnitt etwa winkelförmiger Tragkörper 103 befestigt ist. Das Gehäuse 102 und der horizontale Schenkel 103a des Tragkörpers 103 sind in bekannter Weise an der Oberseite 100a eines Ski 100 befestigt. Der andere Schenkel 103b des Tragkörpers 103 verläuft senkrecht zur Oberseite 100a des Ski 100 und trägt an seinem oberen Ende eine Achse 104, welche in Skiquerrichtung und parallel zur Skioberseite 100a angeordnet ist. Auf dieser Achse 104 ist ein winkelförmiger Ausgleichshebel 105 gelagert, dessen einer Schenkel 105a horizontal und im wesentlichen parallel zum Schenkel 103a des Tragkörpers 103 verläuft. Im Schenkel 105a des Ausgleichshebels 105 ist eine vertikal verlaufende Bohrung 105c ausgespart, welche von einem Schraubenbolzen 106 durchsetzt wird, dessen Schaft mit 106b bezeichnet ist und dessen Gewinde mit einer Gewindebohrung eines Sohlenhalters 108 im Eingriff steht. Der Kopf 106a des Schraubenbolzens 106 liegt auf dem horizontalen Schenkel 105a des Ausgleichshebels 105 auf und läßt den Schraubenbolzen 106 durch eine Lagerung nach Art eines Kugelgelenkes nach allen Seiten verschwenken. Der Schraubenbolzen 106 ist in seiner eingestellten Lage durch eine Schenkelfeder 119, die sich an Abflachungen unterhalb des Kopfes 106a des Schaubenbolzens 106 abstützt, gegen Verdrehen gesichert. Deren Enden sind im Schenkel 105a des Ausgleichshebels 105 verankert. Unter der Schenkelfeder 119 befindet sich ein in Draufsicht U-förmiger Einsatz 118, der auf den Schraubenbolzen 106 aufgeschoben wird und eine Lagerung von dessen Kopf 106a im Schenkel 105 des Ausgleichshebels 105 mit Spiel gewährleistet.

An den unteren Endbereich des Schaftes 106b des Schraubenbolzens 106 schließt sich eine konische Verjüngung 106c an, welche in einen zylindrischen Fortsatz 106d übergeht. Der Fortsatz 106d trägt eine koaxial angeordnete Beilagscheibe 107, die mittels eines Nietkopfes 106e in Position gehalten wird und die den Verschiebeweg des Schraubenbolzens 106 und damit den Schwenkwinkel des Ausgleichshebels 105 begrenzt.

In einer nach oben gerichteten Auswölbung des horizontalen Schenkels 103a des Tragkörpers 103 befindet sich ein Langloch 103c. Das Langloch 103c ist in seinem mittleren Abschnitt mit einer zylindrischen Verbreiterung 103d versehen, welche zur Aufnahme des zylindrischen Schaftes 106b des Schraubenbolzens 106 bestimmt ist. Weiters ist die Begrenzungswand 103f des Langloches 103c in ihrem unteren Bereich konisch abgefast (vgl. die Fig. 2a und 2b), wodurch dem Schraubenbolzen 106 in dessen angehobenem Zustand ein seitliches Ausschwenken erleichtert wird.

Der für sich bekannte Aufbau des Vorderbackens 101 ist wie folgt: Der Schenkel 103a des Tragkörpers 103 trägt in seitlichem Abstand von der vertikalen Längsmittelebene des Vorderbackens 101 zwei vertikale Achsen 109, auf denen jeweils Winkelhebel 110 gelagert sind, von denen der eine Schenkel zur seitlichen Halterung der Schuhsohle eines in den Vorderbakken 101 eingesetzten, nicht dargestellten Skischuhs dient. Der andere Schenkel wirkt mit einem noch näher zu beschreibenden Schieber 115 zusammen.

Im Gehäuse 102 ist eine sich in Längsrichtung des Vorderbackens 101 erstreckende, als Druckfeder ausgebildete Auslösefeder 111 untergebracht. Die Vorspan nung dieser Auslösefeder 111 läßt sich mittels einer Hülse 112 mit Innengewinde einstellen. Die Hülse 112 ist auf den Gewindeabschnitt einer Zugstange 113 aufgeschraubt, welche die Auslösefeder 111 mittig durchsetzt. An einem Bund der Hülse 112 stützt sich eine weitere Hülse 114 ab, welche die Funktion eines Federtellers ausübt.

An ihrem dem Skischuh benachbarten Ende trägt die Zugstange 113 den - im vertikalen Längsmittelschnitt durch den Vorderbacken 101 gesehen - winkelförmigen Schieber 115. Die Zugstange 113 ist mit ihrem abgesetzten Ende in eine Bohrung im vertikal verlaufenden Schenkel 115b des Schiebers 115 eingeführt und vernietet. Dadurch wird von der Auslösefeder 111 über die Zugstange 113 auf den Schieber 115 ein Zug zur Skispitze hin ausgeübt. Der Schieber 115 beaufschlagt jeden der beiden seitlichen Winkelhebel 110, sowie den Ausgleichshebel 105.

Der parallel zur Oberseite 100a des Ski 100 verlaufende und zur Skispitze hin gerichtete Schenkel 115a des Schiebers 115 weist eine Skala 116 mit einem Schlitz 117 auf, in dem eine an der Hülse 114 befestigte Marke 114a verschiebbar geführt ist.

Bei einem Sturz des Skiläufers nach rückwärts wird zunächst der Sohlenhalter 108 angehoben. Gleichzeitig damit wird aber auch der Ausgleichshebel 105 verschwenkt und der Schraubenbolzen 106 nach oben bewegt, bis die Beilagscheibe 107 an der Unterseite der Auswölbung 103e des Schenkels 103a des Tragkörpers 103 zur Anlage kommt. Nun ist der zylindrische Schaft 106b des Schraubenbolzens 106 von der Umklammerung durch die zylindrische Verbreiterung 103d freigegeben, und der Fortsatz 106d des Schraubenbolzens 106 kann sich - sofern ein Rückwärtsdrehsturz stattfindet - zum einen Ende des Langloches 103c hin bewegen. Dabei wird die Möglichkeit der Schrägstellung des Schraubenbolzens 106 durch die Fase der Begrenzungswand 103f des Langloches 103c erleichtert, wobei die Verschwenkung des Kopfes 106a des Schraubenbolzens 106 durch das Spiel von der Schenkelfeder 119 und dem Einsatz 118 am Ausgleichshebel 105 begünstigt wird.

Hat der Skischuh den Vorderbacken 101 verlassen, so führt die Auslösefeder 111 über den Ausgleichshebel 105 den Sohlenhalter 108 in seine Ausgangslage zurück, wobei der Schraubenbolzen 106 nach unten gedrückt wird. Dies hat zur Folge, daß der zylindrische Schaft 106b in die zylindrische Verbreiterung 103d des Langloches 103c gelangt, was eine Zentrierung des Schraubenbolzens 106 bewirkt. Der Sohlenhalter 108 befindet sich danach wieder in seiner zur Oberseite 100a des Ski 100 etwa parallelen Lage.

Die in den Fig. 6 - 9 dargestellte Ausführungsform eines Vorderbackens 201 ist der zuerst beschriebenen ähnlich. Aus diesem Grunde sind die einzelnen Elemente des Vorderbackens 201, welche mit den Elementen der ersten Ausführung übereinstimmen, und daher nicht gesondert beschrieben sind, jeweils mit einer um 100 höheren Bezugsziffer versehen.

Im Gegensatz zur ersten Ausführung ist beim Vorderbacken 201 das Langloch 220c, das in Draufsicht etwa bananen- oder nierenförmig ist, wobei die konkave Krümmung dem Skischuh zugewandt ist, nicht im Schenkel 203a des Tragkörpers 203 ausgespart, sondern im mittleren Höhenbereich eines Steuerblockes 220, der in einer Aussparung des Schenkels 203a unverrückbar angeordnet ist, und der im zusammengebauten Zustand des Vorderbackens 201 vom Gehäuse 202 festgehalten ist. Im Abstand über dem Langloch 220c befindet sich im Steuerblock 220 eine konische Einsenkung 220b, an welcher eine zylindrische Öffnung 220a und sodann eine Freistellung 220d angeschlossen sind. Unter dem Langloch 220c und parallel zu diesem ist im Steuerblock 220 ein Hohlraum 220f, der eine Decke 220e aufweist, ausgespart.

Der Aufbau des Schraubenbolzens 206 ist im vorliegenden Ausführungsbeispiel wie folgt. Unterhalb des Gewindeabschnittes befindet sich ein zylindrischer Schaftabschnitt 206b, der über eine Stufe in einen zylindrischen Endabschnitt 206d übergeht. Auf letzterem ist eine im weiteren noch näher beschriebene Hülse 221 gelagert.

Um ein ungewolltes Herabfallen der Hülse 221 zu verhindern, trägt der Schraubenbolzen 206 auch hier an seinem unteren Ende eine koaxiale Beilagscheibe 207, die mittels eines Nietkopfes 206e festgehalten ist. Des weiteren ist die Decke 220e des Hohlraumes 220 f kreisbogenförmig konvex nach unten gekrümmt (s. Fig. 8). Dadurch wird eine definierte Lage für den verschwenkten Schraubenbolzen 206 und somit auch für den Sohlenhalter 208 herbeigeführt.

Bei einem Sturz des Skiläufers nach rückwärts wird zunächst der Sohlenhalter 208 angehoben. Gleichzeitig damit wird aber auch der Ausgleichshebel 205 verschwenkt, und der Schraubenbolzen 206 und die Hülse 221 werden nach oben bewegt, bis die Beilagscheibe 207 an der Decke 220e des Hohlraumes 220f des Steuerblockes 220 zur Anlage kommt. Nun ist der zylindrische Teil 221a der Hülse 221 von der Umklammerung durch die zylindrische Öffnung 220a freigegeben, und der zylindrische Endabschnitt 221c der Hülse 221 kann sich - sofern ein Rückwärtsdrehsturz stattfindet - zu einem der beiden Enden des Langloches 220c hin bewegen, was eine Schrägstellung des Sohlenhalters 208 um die Skilängsachse zur Folge hat. Infolge der bananen- bzw. nierenförmigen Ausbildung des Langloches 220c wird der Sohlenhalter 208 außerdem um eine ideelle Querachse Y - Y etwas verschwenkt. Dadurch wird bei einem Rückwärtsdrehsturz des Skiläufers dessen Ausstieg mit dem Skischuh aus dem Vorderbacken 201 zusätzlich erleichtert.

Hat der Skischuh den Vorderbacken 201 verlassen, so führt die Auslösefeder 211 über den Ausgleichshebel 205 den Sohlenhalter 208 in seine Ausgangslage zurück, wobei der Schraubenbolzen 206 und auch die Hülse 221 nach unten gedrückt werden. Dies hat zur Folge daß die konische Einsenkung 220b des Steuerblockes 220 über den konischen Abschnitt 221b der Hülse 221 deren zylindrischen Teil 221a in die zylindrische Öffnung 220a des Steuerblockes 220 zurückführt, was eine Zentrierung des Schraubenbolzens 206 bewirkt. Der Öffnungswinkel des konischen Abschnittes 221b der Hülse 221 entspricht dem Öffnungswinkel der konischen Einsenkung 220b im Steuerblock 220.

Die Erfindung ist nicht an die in der Zeichnung dargestellten und im vorstehenden beschriebenen Ausführungsbeispiele gebunden. Vielmehr sind verschiedene Abänderungen derselben möglich, ohne den Rahmen der Erfindung zu verlassen. Beispielsweise wäre es beim zweiten Ausführungsbeispiel denkbar, die am Schraubenbolzen befestigte Hülse mit einer hohlkegeligen Stufe zu versehen, der eine nach oben gerichtete Kegelfläche des Lagerbockes zugeordnet ist. Weiters kann der Bolzen auch glatt sein, wobei der Sohlenhalter gegen die Kraft einer Druckfeder längs des Bolzens automatisch verstellbar ist. Außerdem kann die bananen- bzw. nierenförmige Ausbildung des Langloches auch beim ersten Ausführungsbeispiel Verwendung finden.

## Patentansprüche

1. Vorderbacken für Sicherheitsskibindungen, mit zwei die Schuhsohle seitlich umfassenden Winkelhebeln, welche gegen die Kraft einer Auslösefeder um je eine senkrecht zur Skioberseite verlaufende Achse verschwenkbar sind, und mit einem Sohlenhalter, der mittels eines Bolzens, insbesondere eines Schraubenbolzens, in einer senkrecht zur Skioberseite verlaufenden Richtung verstellbar ist, wobei der Bolzen mit seinem unteren Ende in einem in Skiquerrichtung verlaufenden, in einer Grundplatte bzw. in einem Tragkörper ausgesparten Langloch gelagert und in der Fahrtstellung in diesem festgehalten ist, bei einem Rückwärtsdrehsturz des Skiläufers hingegen freigegeben wird, so daß der Sohlenhalter auf der auslösenden Seite frei anhebbar ist, **dadurch** **gekennzeichnet**, daß der Bolzen (106, 206) in der Fahrtstellung durch eine zylindrische oder konische Führungsfläche (103d; 220a) in der Grundplatte bzw. im Tragkörper (103) bzw. in einem in den Tragkörper (203) eingesetzten Steuerblock (220) zentriert und bei einem Rückwärtssturz mit seinem der Skioberseite zugewandten Bereich gegenüber der Grundplatte bzw. dem Tragköper (103; 203) oder dem Steuer - block (220) in einer quer zur Skilängsrichtung verlaufenden Richtung gegen die Kraft der Auslösefeder (111, 211) begrenzt verschiebbar ist.

2. Vorderbacken nach Anspruch 1, dadurch gekennzeichnet, daß das Langloch (103c) in seinem mittleren Abschnitt eine zylindrische Verbreiterung (103d) besitzt, in welche in der Fahrtstellung der Bolzen (106) mit seinem zylindrischen Schaft (106b) einnastet, und daß der Bolzen (106) an diesen Schaft (106b) anschließend eine konische Verjüngung (106c) aufweist (Fig. 1 - 5).

3. Vorderbacken nach Anspruch 2, dadurch gekennzeichnet, daß das Langloch (103c) in einer nach oben gerichteten Auswölbung (103e) des horizontalen Schenkels (103a) des Tragkörpers (103) ausgespart ist.

4. Vorderbacken nach einem der Ansprüche 1 -3 , dadurch gekennzeichnet, daß das Langloch (220c) in der Grundplatte bzw. im Tragkörper bzw. in dem in diesen eingesetzten Steuerblock (220) in Draufsicht benanen- oder nierenförmig ist, wobei seine konkave Krümmung dem Skischuh zugewandt ist (Fig. 6 - 9).

5. Vorderbacken nach Anspruch 1 oder 4, dadurch gekennzeichnet, daß die konische Führungsfläche im Steuerblock (220) als Einsenkung (220b) ausgebildet ist, die sich über dem Langloch (220c) befindet.

6. Vorderbacken nach Anspruch 5, dadurch gekennzeichnet, daß der Schraubenbolzen (206) unterhalb des Gewindeabschnittes einen Schaftabschnitt (206b) besitzt, der über eine Stufe in einen zylindrischen Endabschnitt (206d) übergeht, wobei auf letzterem eine gestufte Hülse (221) gelagert ist, die einen zylindrischen Teil (221a), einen anschließenden konischen Abschnitt (221b) und einen zylindrischen Endabschnitt (221c) aufweist, wobei der zylindrische Teil (221a) in seinem Durchmesser der zylindrischen Öffnung (220a) im Steuerblock (220) angepaßt ist, und wobei der konische Abschnitt (221b) hinsichtlich seines Öffnungswinkels dem Öffnungswinkel der konischen Einsenkung (220b) im Steuerblock (220) entspricht.

7. Vorderbacken nach Anspruch 5 oder 6, dadurch gekennzeichnet, daß unter dem Langloch (220c) im Steuerblock (220) ein Hohlraum (220f) ausgespart ist, an dessen nach unten konvex gekrümmter Decke (220e) bei einem Rückwärtsdrehsturz des Skiläufers eine am unteren Ende des Bolzens (206) befestigte Beilagscheibe (207) abstützbar ist.

8. Vorderbacken nach einem der Ansprüche 1 - 7, dadurch gekennzeichnet, daß der Schraubenbolzen (106, 206) im Abstand unterhalb seines Kopfes (106a, 206a) seitlich abgeflacht und in seiner Drehlage durch eine sich an den Abflachungen abstützende Schenkelfeder (119, 219) gehalten ist, deren Enden im Schenkel (105a, 205a) des Ausgleichshebels (105, 205) verankert sind, und daß unterhalb der Schenkelfeder (119, 219) ein in Draufsicht U-förmiger Einsatz (118, 218) auf den Schraubenbolzen (106, 206) aufgeschoben ist.

## Claims

1. A front clamp assembly for a safety ski binding, comprising a pair of crank levers engaging opposite sides of the ski boot sole and each mounted for pivoting against the force of a release spring about a respective axis extending perpendicular to the ski top surface, and a sole clamp mounted for adjustment perpendicular to the ski top surface by means of a bolt, specifically a threaded bolt having its lower end portion retained in an elongate hole formed in a base plate or a mounting body, respectively, in the transverse direction of the ski, said bolt being fixedly retained in said elongate hole in the skiing position while being released in the case of a backwards torsion fall of the skier to thereby permit said sole clamp to be freely lifted on the releasing side, characterized in that in the skiing position said bolt (106, 206) is retained at a centered position by a cylindrical or conical guide surface (103d; 220a) in said base plate or mounting body (103), respectively, or in a guide block (220) mounted in said mounting body (203), respectively, and that in the case of a backwards fall, the portion of said bolt (106, 206) facing towards the ski top surface is adapted to be shifted by a limited amount transversely of the longitudinal direction of the ski relative to base plate or mounting body (103: 203), respectively, or said guide block (220), respectively, against the force of said release spring (111, 211).

2. A front clamp assembly according to claim 1, characterized in that said elongate hole (103c) has its intermediate portion formed with a cylindrical dilation (103d) for retaining a cylindrical stem portion (106b) of said bolt (106) in the skiing position, said bolt (106) being provided with a conically tapering portion (106c) extending from said cylindrical stem portion (106b) (figs. 1 - 5).

3. A front clamp assembly according to claim 2, characterized in that said elongate hole (103c) is formed in an upwards directed domed portion (103e) of the horizontal leg (103a) of said mounting body (103).

4. A front clamp assembly according to any of claims 1 to 3, characterized in that said elongate hole (220c) in said base plate or mounting body, or in said guide block (220) mounted in said mounting body, respectively, is of banana- or kidney-shaped top plan view configuration with its concave side facing towards the ski boot (figs. 6 - 9).

5. A front clamp assembly according to claim 4, characterized in that said conical guide surface is formed in said guide block (220) as a depression (220b) located above said elongate hole (220c).

6. A front clamp assembly according to claim 5, characterized in that below its threaded portion said threaded bolt (206) is provided with a stem portion (206b) connected by a stepped transition to a cylindrical end portion (206d) having mounted thereon a stepped sleeve member (221) formed with a cylindrical portion (221a), a conical portion (221b) extending therefrom, and a cylindrical end portion (221c), the diameter of said cylindrical portion (221a) corresponding to that of said cylindrical opening (220a) in said guide block (220), and the opening angle of said conical portion (221b) corresponding to that of said conical depression (220b) in said guide block (220).

7. A front clamp assembly according to claim 5 or 6, characterized in that below said elongate hole (220c), said guide block (220) is formed with a cavity (220f) defined by a downwards domed upper end face (220e) acting in the case of a backwards torsion fall of the skier as an abutment for a stop washer (207) secured to the lower end of said bolt (206).

8. A front clamp assembly according to any of claims 1 to 7, characterized in that at a spaced location below its head (106a, 206a), said threaded bolt (106, 206) is formed with a laterally flattened portion to be retained in its angular position by the engagement with said flattened portion of a torsion spring (119, 219) having its ends anchored in a leg (105a, 205a) of a compensating lever (105, 205), and that an insert member (118, 218) of U-shaped top plan configuration is slipped onto said threaded bolt (106, 206) below said torsion spring (119, 219).

## Revendications

1. Mâchoire avant pour fixations de sécurite de skis, comprenant deux leviers coudés qui entourent latéralement la semelle de la chaussure et peuvent pivoter, en s'opposant à la force d'un ressort de déclenchement, autour d'un axe respectif s'étendant perpendiculairement à la face supérieure du ski, ainsi qu'un cale-semelle qui est réglable, au moyen d'un boulon et notamment d'un boulon fileté, dans une direction s'étendant perpendiculairement à la face supérieure du ski, le boulon étant monté, par son extrémité inférieure, dans un trou oblong s'étendant dans le sens transversal du ski, et respectivement pratiqué dans une plaque de base ou dans un corps de support, trou dans lequel il est consigné à demeure dans la position de déplacement, mais est en revanche libéré, lors d'un "soleil" du skieur vers l'arrière, de telle sorte que le cale-semelle puisse être librement soulevé sur le côté se déclenchant, caractérisée par le fait que le boulon (106 ; 206) est centré, dans la position de déplacement, par l'intermédiaire d'une surface cylindrique ou tronconique de guidage (103d ; 220a) respectivement ménagée dans la plaque de base ou dans le corps de support (103), respectivement dans un bloc de commande (220) intégré dans ledit corps de support (203), et peut, lors d'une chute vers l'arrière, accomplir un coulissement limité dans une direction s'étendant transversalement par rapport à la direction longitudinale du ski, en s'opposant à la force du ressort de déclenchement (111 ; 211), par sa région tournée vers la face supérieure du ski, respectivement vis-à-vis de la plaque de base ou du corps de support (103 ; 203), ou bien vis-à-vis du bloc de commande (220).

2. Mâchoire avant selon la revendication 1, caractérisée par le fait que le trou oblong (103c) comporte, dans sa région centrale, un élargissement cylindrique (103d) dans lequel le boulon (106) s'encliquette, dans la position de déplacement, par son fût cylindrique (106b) ; et par le fait que le boulon (106) présente un rétrécissement tronconique (106c) dans la continuité de ce fût (106b) (figures 1-5).

3. Mâchoire avant selon la revendication 2, caractérisée par le fait que le trou oblong (103c) est pratiqué dans un bombement (103e), dirigé vers le haut, de la branche horizontale (103a) du corps de support (103).

4. Mâchoire avant selon l'une des revendications 1-3, caractérisée par le fait que le trou oblong (220c), respectivement pratiqué dans la plaque de base ou dans le corps de support, respectivement dans le bloc de commande (220) intégré dans ledit corps, revêt la forme d'une banane ou présente une configuration réniforme observé en plan, sa courbure concave étant tournée vers la chaussure de ski (figures 6-9).

5. Mâchoire avant selon la revendication 1 ou 4, caractérisée par le fait que la surface tronconique de guidage est réalisée, dans le bloc de commande (220), sous la forme d'un chambrage (220b) situé au-dessus du trou oblong (220c).

6. Mâchoire avant selon la revendication 5, caractérisée par le fait que le boulon (206) comporte, au-dessous du tronçon fileté, un tronçon de fût (206b) fusionnant, par l'intermédiaire d'un gradin, dans un tronçon extrême cylindrique (206d) ; une douille décrochée (221), montée sur ledit tronçon extrême, comprenant une partie cylindrique (221a), un tronçon tronconique attenant (221b) et un tronçon extrême cylindrique (221c) ; le diamètre de la partie cylindrique (221a) étant adapté à l'ouverture cylindrique (220a) ménagée dans le bloc de commande (220) ; et l'angle d'ouverture du tronçon tronconique (221b) correspondant à l'angle d'ouverture du chambrage tronconique (220b) ménagé dans le bloc de commande (220).

7. Mâchoire avant selon la revendication 5 ou 6, caractérisée par le fait qu'une cavité (220f) est pratiquée dans le bloc de commande (220) au-dessous du trou oblong (220c), mâchoire dans laquelle, lors d'un "soleil" du skieur vers l'arrière, une rondelle de calage (207), fixée à l'extrémité inférieure du boulon (206), peut venir en appui contre le recouvrement (220e) de ladite cavité, muni d'une courbure convexe vers le bas.

8. Mâchoire avant selon l'une des revendications 1-7, caractérisée par le fait que le boulon (106 ; 206) comporte des méplats latéraux à distance au-dessous de sa tète (106a ; 206a) et est retenu, dans sa position prise par rotation, par l'intermédiaire d'un ressort (119 ; 219) à branches qui prend appui contre lesdits méplats, et dont les extrémités sont ancrées dans la branche (105a ; 205a) du levier de compensation (105 ; 205) ; et par le fait qu'une pièce prisonnière (118 ; 218), de configuration en U observée par-dessus, est enfilée sur le boulon (106 ; 206) au-dessous du ressort (119 ; 219) à branches.
